# FASCICULE DE BREVET EUROPEEN

(11) **EP 0 808 412 B1**
(45) Date de publication et mention de la délivrance du brevet: **04.11.1998**
(21) Numéro de dépôt: 96903072.5
(22) Date de dépôt: 08.02.1996
(51) Int. Cl.: F01C 1/344

(54) **MACHINE VOLUMETRIQUE A PALETTES**
FlÜGELZELLENMASCHINE
POSITIVE-DISPLACEMENT MACHINE HAVING VANES

(30) Priorité: 10.02.1995 FR 9501557
(43) Date de publication de la demande: 26.11.1997
(73) Titulaire: Leroy, André, 7030 Mons (BE); FLAMME, Jean-Marie, F-75011 Paris (FR)
(72) Inventeur: Leroy, André, 7030 Mons (BE); FLAMME, Jean-Marie, F-75011 Paris (FR)
(74) Mandataire: Peuscet, Jacques
(86) Numéro de dépôt international: FR9600210
(87) Numéro de publication internationale: WO9624754

(56) Documents cités:
- DE-A- 3 231 588
- DE-A- 3 800 324
- US-A- 4 480 973
- US-A- 4 501 537

## Description

L'objet de l'invention est une machine volumétrique à éléments mobiles d'étanchéité comprenant au moins un capsulisme comportant essentiellement une capsule constituée d'une partie tubulaire cylindrique à directrice non-circulaire et de deux flasques d'extrémité, un piston cylindrique dont la directrice est un cercle de centre O et de rayon Rₚ, muni de rainures guidant les éléments d'étanchéité dans le piston, ce piston étant en liaison rotoïde avec la capsule autour de son axe, ainsi qu'un système de distribution du fluide permettant son admission et son échappement. Dans cette machine, les éléments mobiles d'étanchéité sont le plus souvent des palettes mais peuvent être des rouleaux. La directrice de la partie tubulaire de la capsule, appelée profil de capsule, est constituée, successivement et alternativement, de n arcs de cercle appelés arcs de conformité, d'ouverture angulaire éventuellement nulle, de centre O et de rayon Rₚ + J, J désignant le jeu radial entre ces arcs et la directrice du piston, ainsi que de n arcs géométriques appelés arceaux, limitant dans la direction centrifuge le mouvement des éléments d'étanchéité dans les rainures. Chaque arceau a, avec les arcs de conformité adjacents, deux points de raccordement Mᵢ et M_{f} en lesquels les rayons de courbure sont respectivement égaux à R_{ci} et à R_{cf} et en lesquels les angles des tangentes, τᵢ et τ_{f} respectivement, diffèrent de π/2 des angles polaires correspondants θᵢ et θ_{f} ; chaque arceau contient également un point Me en lequel le rayon polaire est maximal, égal à Rₚ + J + H, en lequel l'angle de la tangente τₑ diffère de π/2 de l'angle polaire θₑ correspondant et en lequel le rayon de courbure R_{ce} est inférieur à Rₚ.

On connaît de nombreuses machines volumétriques répondant à cette définition et notamment les machines décrites successivement dans les brevets et demandes de brevets suivants : US 2 791 185, JP 58-174102 et FR 2 547 622.

Dans chacun de ces brevets, un profil de capsule original est revendiqué, dans le brevet US 2 791 185 pour répondre à une organisation particulière de la machine, dans le brevet JP 58-174102 pour accélérer la sortie des palettes et ralentir leur rentrée. dans le brevet FR 2 547 622 pour fournir un meilleur compromis entre les différentes sujétions qu'imposc la conception de machines à hautes performances.

On peut constater au travers de ces trois brevets une tendance à l'amélioration progressive de l'élément géométrique de la machine le plus critique pour les performances, et une tendance pratiquement inévitable à une augmentation sensible du nombre de paramètres nécessaires pour préciser un profil de capsule, ce qui entraîne une difficulté pour exprimer à travers ces paramètres les contraintes d'optimalisation, et surtout, pour hiérarchiser celles-ci.

Dans les machines conformes à l'invention, on s'écarte de cette tendance en proposant une nouvelle géométrie du profil de capsule qui répond directement aux deux exigences majeures auxquelles sont soumises actuellement les machines à hautes performances, à savoir la compacité et la tranquillité de marche, tout en n'ayant recours qu'à un nombre minimal de paramètres pour préciser cette géométrie.

L'invention suppose imposées a priori les données géométriques suivantes : Rₚ, n, H/Rₚ, J, θᵢ , θₑ, θ_{f}, auxquelles on peut au plus ajouter les rayons de courbure Rci, Rce et Rcf.
- Rₚ est l'échelle de la machine et est imposé en relation avec la valeur souhaitée de la cylindrée pour une largeur unitaire du capsulisme ;
- n est généralement égal à 1, 2 ou 3 ;
- le rapport H/Rₚ est imposé aussi grand que possible pour réduire l'encombrement de la machine ; ce rapport est toutefois limité par la possibilité de matérialiser les rainures dans le piston, ce qui est d'autant plus difficile que la valeur de n est faible, et par la nécessité d'obtenir un profil qui ait en chacun de ses points un rayon de courbure suffisant, notamment pour assurer un contact entre l'élément d'étanchéité et la capsule avec une pression de Hertz aussi faible que possible, et qui ait une courbure suffisante pour éviter la rentrée des éléments d'étanchéité dans le piston sous l'action conjuguée de la pression du fluide et des réactions d'inertie ;
- le jeu J est imposé par des considérations technologiques et économiques ;
- θᵢ et (2π/n - θ_{f}) sont imposés pour assurer une bonne étanchéité entre le piston et la capsule, compte tenu notamment, du niveau de la différence de pressions entre l'admission et l'échappement, du rapport H/Rₚ souhaité, du jeu J imposé et de la largeur des palettes ou du diamètre des rouleaux selon le cas ;
- θₑ peut être égal à (θᵢ + θ_{f} )/2 ou s'écarter de cette valeur, notamment pour rendre dissymétriques les réactions d'inertie sur l'arc MᵢMₑ et sur l'arc MₑM_{f}, permettant ainsi. dans une certaine mesure, la régularisation du couple moteur ; dans cette perspective, on rapprochera le plus souvent le point Mₑ du point Mᵢ (2θₑ ≤ θᵢ + θ_{f} ) lorsque le fluide est en moyenne à plus basse pression sur l'arc MᵢMₑ que sur l'arc MₑM_{f} et on rapprochera le plus souvent le point Mₑ du point M_{f} (2θₑ ≥ θᵢ + θ_{f}) dans le cas inverse ; on peut observer que la dissymétrie des arcs MᵢMₑ et MₑM_{f} doit être d'autant plus faible que les valeurs de n et de H/Rₚ sont élevées ;
- lorsque les rayons de courbure Rci, Rce et Rcf sont imposés a priori, leurs valeurs doivent être aussi grandes que possible pour minimiser, à H/Rₚ fixé. l'encombrement de la machine, la valeur de Rce étant toutefois limitée à une valeur inférieure à Rₚ, celles de Rci et de Rcf étant limitées par le risque de rentrée des éléments d'étanchéité dans le piston, dans les conditions où les pressions d'admission et d'échappement sont identiques ou voisines.

Les machines conformes à l'invention ont un profil de capsule dont un arceau a pour équation intrinsèque, c'est-à-dire expnmée indépendamment de tout repère : équation (I) dans laquelle :
- δ = 1 lorsque τ ≤ τₑ et δ = 0 lorsque τ > τₑ,
- 2 ≤ a ≤ 4 , 2 ≤ b ≤ 4 , -1 ≤ a - b ≤ 1 , a + b ≥ 5 ,
- ds représente l'accroissement infiniment petit de l'abscisse curviligne s en un point courant M de l'arceau, calculée à partir d'une origine quelconque,
- τ désigne l'angle de la tangente à l'arceau en M ,
- dτ représente l'accroissement infiniment petit de l'angle τ en M ,
- α₁ , ... , αₐ désignent un ensemble de a paramètres de forme de l'arceau, β₁ , ..., β_{b} un ensemble de b paramètres de forme de l'arceau, ces paramètres de forme étant suffisamment grands pour que la développée de l'arceau au voisinage du point Mₑ présente, à la précision ε près inférieure ou égale à 1 µm , un point anguleux Dₑ , ce qui se traduit par les deux conditions suivantes : dans lesquelles (τₑ - τₘ) représente l'angle que fait l'une des tangentes à la développée de l'arceau au point anguleux Dₑ, avec la direction radiale précisée par θₑ, et (τ_{d} - τₑ) représente l'angle de l'autre tangente au point anguleux Dₑ , avec cette même direction radiale, - les A_{α} désignent un ensemble de a paramètres géométriques, les B_{β} un ensemble de b paramètres géométriques, les a + b paramètres géométriques Aα₁ , ... , Aαₐ, Bβ₁ , ... , Bβ_{b} et éventuellement le rayon de courbure R_{ce} étant solutions du système constitué des six équations (II) à (VII) ci-après, complété éventuellement par l'équation (VIII) si le rayon de courbure R_{ci} est imposé et par l'équation (IX) si le rayon de courbure R_{cf} est imposé :

Lorsque toutes les données géométriques (Rₚ , n , H/Rₚ , J , θᵢ , θₑ , θ_{f} , Rci , Rce et Rcf) sont imposées a priori, ce qui suppose qu'elles l'ont été raisonnablement, c'est-à-dire en respectant les considérations qui ont été précisées plus haut, a doit être égal à quatre, b doit également être égal à quatre et le concepteur doit choisir dans l'équation (I) les huit paramètres de forme α₁ , ... , α₄ , β₁ , ..., β₄. En opérant ce choix, le concepteur se situe dans le cadre d'un compromis entre la nécessité d'avoir une variation aussi régulière que possible de la courbure sur les arcs MᵢMₑ et MₑM_{f} respectivement et la recherche d'un rayon de courbure aussi grand que possible, à variation aussi faible que possible, au voisinage du point Mₑ, sur l'ouverture angulaire la plus grande possible.

Si l'un ou plusieurs des rayons de courbure Rci, Rce ou Rcf ne doivent pas être imposées a priori, on peut appliquer l'invention selon l'une des sept variantes suivantes qui présentent toutes l'intérêt d'une réduction du nombre de paramètres à choisir. Il est remarquable de constater que dans ces variantes. la valeur calculée de tout rayon de courbure non imposé en l'un des points Mᵢ, Mₑ ou M_{f} est automatiquement celle qui donne la courbure moyenne la plus faible possible sur les arcs MᵢMₑ ou MₑM_{f} selon le cas, compte tenu des autres contraintes imposées a priori.
- Selon une première variante, Rce et Rci sont imposés a priori, a = 4 , b = 3 , les sept paramètres géométriques Aα₁ , ... , Aα₄ , Bβ₁ , ... , Bβ₃ sont solutions du système constitué des sept équations (II) à (VIII) ; Rcf est calculé ensuite à partir de l'équation (I) où l'on remplacé τ par τ_{f}.
- Selon une seconde variante, Rce et Rcf sont imposés a priori, a = 3 , b = 4 : les sept paramètres géométriques Aα₁ , ... , Aα₃ , Bβ₁, ..., Bβ₄ sont solutions du système constitué des sept équations (II) à (VII) et (IX) ; Rci est calculé ensuite à partir de l'équation (I) où l'on a remplacé τ par τᵢ.
- Selon une troisième variante, seul Rce est imposé a priori, a = 3 , b = 3 ; les six paramètres géométriques Aα₁ , ..., Aα₃ , Bβ₁, ..., Bβ₃ sont solutions du système constitué des six équations (II) à (VII) : Rci et Rcf sont calculés ensuite à partir de l'équation (I) où l'on a remplacé τ par τᵢ et par τ_{f} respectivement.
- Selon une quatrième variante, Rci et Rcf sont imposés a priori, a ≥ 3 , b ≥ 3 , a + b = 7 ; le rayon de courbure Rce et les sept paramètres géométriques Aα₁ , ..., Aαₐ, Bβ₁, ..., Bβ_{b} sont solutions du système constitué des huit équations (II) à (IX) .
   Selon cette variante de l'invention, on dégage deux cas particuliers correspondant respectivement à a = 3 et b = 4 d'une part ou à a = 4 et b = 3 d'autre part. On exploite de préférence la première possibilité lorsque 2τₑ ≤ τᵢ + τ_{f} et la seconde quand 2τₑ ≥ τᵢ + τ_{f}. On peut observer que lorsque 2τₑ = τᵢ + τ_{f} et lorsque α₁ = β₁ , α₂ = β₂, α₃ = β₃, le paramètre géométrique Bβ₄ ou Aα₄ selon le cas devient identiquement nul, quelle que soit la valeur choisie pour le paramètre de forme β₄ ou α₄.
- Selon une cinquième variante, seul Rci est imposé a priori, a ≥ 3 , b ≥ 2 , a + b = 6 ; le rayon de courbure Rce et les six paramètres géométriques Aα₁ , ... , Aαₐ , Bβ₁, ..., Bβ_{b} sont solutions du système constitué des sept équations (II) à (VIII) ; Rcf est calculé ensuite à partir de l'équation (I) où l'on a remplacé τ par τ_{f}. Selon cette variante de l'invention, on dégage deux cas particuliers correspondant respectivement à a = 3 et b = 3 d'une part ou à a = 4 et b = 2 d'autre part. On exploite de préférence la première possibilité lorsque 2τₑ ≤ τᵢ + τ_{f} et la seconde quand 2τₑ ≥ τᵢ + τ_{f}.
- Selon une sixième variante, seul Rcf est imposé a priori, a ≥ 2 , b ≥ 3 , a + b = 6 ; le rayon de courbure Rce et les six paramètres géométriques Aα₁ , ..., Aαₐ , Bβ₁, ..., Bβ_{b} sont solutions du système constitué des sept équations (II) à (VII) et (IX) ; Rci est calculé ensuite à partir de l'équation (I) où l'on a remplacé τ par τᵢ. Selon cette variante de l'invention, on dégage deux cas particuliers correspondant respectivement à a = 2 et b = 4 d'une part ou à a = 3 et b = 3 d'autre part. On exploite de préférence la première possibilité lorsque 2τₑ ≤ τᵢ + τ_{f} et la seconde quand 2τₑ ≥ τᵢ + τ_{f}.
- Selon une septième variante, a ≥ 2 , b ≥ 2 , a + b = 5 ; le rayon de courbure Rce et les cinq paramètres géométriques Aα₁ , ... , Aαₐ , Bβ₁, ... , Bβ_{b} sont solutions du système constitué des six équations (II) à (VII) ; Rci et Rcf sont calculés ensuite à partir de l'équation (I) où l'on a remplacé τ par τᵢ et par τ_{f} respectivement.

Selon cette variante de l'invention, on dégage deux cas particuliers correspondant respectivement à a = 2 et b = 3 d'une part ou à a = 3 et b = 2 d'autre part. On exploite de préférence la première possibilité lorsque 2τₑ ≤ τᵢ + τ_{f} et la seconde quand 2τₑ ≥ τᵢ + τ_{f}. On peut observer que lorsque 2τₑ = τᵢ + τ_{f} et lorsque α₁ = β₁ , α₂ = β₂, le paramètre géométrique Bβ₃ ou Aα₃ selon le cas devient identiquement nul, quelle que soit la valeur choisie pour le paramètre de forme β₃ ou α₃.

Le tableau ci-après précise, pour les différentes combinaisons possibles des valeurs des paramètres a et b, si les rayons de courbure R_{ci} , R_{ce} et R_{cf} doivent être imposés a priori. s'ils sont calculés à partir de l'équation (I) ou s'ils sont solutions, avec les paramètres géométriques Aα₁ , ... , Aαₐ, Bβ₁ , ... , Bβ_{b}, du système d'équations (II) à (VII) éventuellement complété par les équations (VIII) et (IX). La dernière colonne de ce tableau indique les numéros des équations de ce système.

| a | b | R_{ci} | R_{ce} | R_{cf} | n° des équations |
|---|---|---|---|---|---|
| 4 | 4 | choisi | choisi | choisi | (II) à (IX) |
| 4 | 3 | choisi | choisi | calculé | (II) à (VIII) |
| 3 | 4 | calculé | choisi | choisi | (II) à (VII), (IX) |
| 3 | 3 | calculé | choisi | calculé | (II) à (VII) |
| 4 | 3 | choisi | solution | choisi | (II) à (IX) |
| 3 | 4 | choisi | solution | choisi | (II) à (IX) |
| 3 | 3 | choisi | solution | calculé | (II) à (VIII) |
| 4 | 2 | choisi | solution | calculé | (II) à (VIII) |
| 3 | 3 | calculé | solution | choisi | (II) à (VII), (IX) |
| 2 | 4 | calculé | solution | choisi | (II) à (VII), (IX) |
| 3 | 2 | calculé | solution | calculé | (II) à (VII) |
| 2 | 3 | calculé | solution | calculé | (II) à (VII) |

Les avantages des machines volumétriques conformes à l'invention et tout particulièrement de celles où le nombre de paramètres de forme est limité à cinq sont les suivants :
- pour H et θₑ choisis raisonnablement, une variation de courbure le long de chaque arceau plus réduite que dans toute solution connue, ce qui entraîne une régularisation des effets d'inertie sur les éléments mobiles d'étanchéité et ainsi une réduction substantielle de leur plus grande valeur,
- un accès possible à des valeurs du rapport H/Rₚ jusqu'à présent inaccessibles, ce qui confère aux machines à palettes conformes à l'invention une compacité supérieure à celle des machines connues,
- en conséquence des deux avantages précédents, un accès à des machines à palettes embarquées dont les performances dépassent celles des machines connues.

En particulier, pour les machines à palettes caractérisées par une valeur de n égale à 2, qui correspondent aux cas pratiques les plus intéressants, et pour une définition du profil de capsule qui exploite cinq paramètres de forme, le plus grand rapport H/Rₚ pratiquement envisageable : (H/Rₚ)ₗᵢₘᵢₜₑ, peut être évalué comme suit en fonction de l'angle Δθ défini comme la plus grande des deux ouvertures angulaires (θₑ - θᵢ) et (θ_{f} - θₑ) :${\text{(H/R}}_{\text{p}} {\text{)}}_{\text{limite}} {\text{≅ 0,16 . (Δθ)}}^{\text{2}}$

La figure 1 illustre à titre d'exemple un compresseur volumétrique à palettes conforme à l'invention.

Les figures 2, 3 et 4 représentent complètement ou partiellement le tracé du profil de capsule correspondant au compresseur illustré à la figure 1.

La figure 1 montre une section droite dans le compresseur retenu à titre d'exemple. On distingue sur cette figure la partie tubulaire (1) de la capsule fixe, le piston (2), la directrice circulaire (20) de sa surface extérieure et les cinq rainures telles que (3) guidant chacune une palette telle que (4), le point de percée O de l'axe commun à la capsule, au piston et à leur liaison rotoïde. les deux lumières d'admission telles que (5), les deux lumières d'échappement telles que (6) et leurs clapets tels que (7). La partie tubulaire de la capsule (1) est limitée intérieurement par une surface cylindrique dont la directrice non-circulaire (10) est le profil de capsule. Le sens de rotation du piston autour de son axe est indiqué par la flèche.

On reconnaît sur la figure 2 le profil de capsule (10) constitué de n = 2 arceaux identiques et de n = 2 arcs de conformité, appartenant au même cercle de centre O et de rayon (Rₚ + J), ainsi que la directrice circulaire (20) de la surface extérieure du piston dont le centre est aussi le point O et dont le rayon est égal à Rₚ

Un premier arceau du profil de capsule est limité par les points Mᵢ et M_{f}; le rayon polaire croît de manière monotone sur cet arceau depuis le point Mᵢ jusqu'au point Mₑ et décroît de manière monotone depuis le point Mₑ jusqu'au point M_{f}. La distance entre le point O et le point Mₑ est égale à (Rₚ + J + H) . Par rapport à l'axe OX, les points Mᵢ, Mₑ et M_{f} sont repérés sur l'arceau par les angles respectifs θᵢ, θₑ et θ_{f}. On distingue également sur cette figure les trois angles τᵢ, τₑ et τ_{f} des tangentes à l'arceau aux points respectifs Mᵢ, Mₑ et M_{f}, repérés par rapport à la direction de l'axe OX .

Un premier arc de conformité a pour origine le point M_{f} et pour extrémité le point M'ᵢ.

Le second arceau s'étend du point M'ᵢ au point M'_{f} et contient le point M'ₑ symétrique du point Mₑ par rapport au point O.

Le deuxième arc de conformité a pour origine le point M'_{f} et pour extrémité le point Mᵢ.

Le profil de capsule est à définir pour les données géométriques suivantes :
Rₚ + J = 30 mm
H = 9,25 mm
θᵢ = 4°
θₑ = 85°
θ_{f} = 176°

Ce profil doit par conséquent être défini par cinq paramètres de forme et. puisque 2θₑ ≤ θᵢ + θ_{f}, on impose que a soit égal à 2 et que b soit égal à 3 . On a choisi après expérimentation numérique les valeurs suivantes des paramètres de forme :
α₁ = 10 α₂ = 15
β₁ = 10 β₂ = 15 β₃ = 6

La résolution du système des six équations (II) à (VII) donne les résultats suivants :
R_{ce} = 25,989594 mm
A₁ = 6,007911 mm A₂ = - 0,709261 mm
B₁ = - 2,882993 mm B₂ = 0,113064 mm B₃ = 12,397607 mm .

On en déduit à un degré près :${\text{τ}}_{\text{e}} {\text{- τ}}_{\text{m}} {\text{= 24° et τ}}_{\text{d}} {\text{- τ}}_{\text{e}} \text{= 12°}$

Le rayon de courbure R_{ci} au point Mᵢ est égal à 89.847 mm. Le rayon de courbure R_{cf} au point M_{f} est égal à 47,234 mm .

Entre les angles polaires égaux à 47° et 118°, le rayon de courbure est compris entre 30 mm et 25,990 mm .

Sur la figure 3 sont représentés un arceau, les deux arcs de conformité du profil de capsule montré à la figure 2 et la développée de cet arceau sur laquelle on distingue le point anguleux Dₑ ainsi que les points Dᵢ et D_{f}, centres de courbure respectifs de l'arceau aux points Mₑ, Mᵢ et M_{f}.

La figure 4 représente à échelle agrandie une partie de la développée montrée à la figure 3 ainsi que ses deux tangentes au point anguleux Dₑ qui déterminent un angle de 36° , égal à l'angle τ_{d} - τₘ .

En ce qui concerne les efforts d'inertie au centre de gravité d'une palette du compresseur représenté à la figure 1, le rapport de ces efforts à ceux que la palette subirait si le profil de capsule était en chacun de ses points remplacé par le cercle de même rayon polaire, est égal à 1,18.

Enfin la cylindrée du compresseur dont une section droite est représentée à la figure 1, calculée à partir de la chambre de volume maximal accessible, pour des palettes d'épaisseur égale à 4 mm et une largeur de capsule de 54 mm, est de 172 cm³.

## Revendications

1. Machine volumétrique à éléments mobiles d'étanchéité (4) comprenant au moins un capsulisme comportant essentiellement une capsule constituée d'une partie tubulaire cylindrique (1) à directrice non-circulaire (10) et de deux flasques d'extrémité, un piston cylindrique (2) dont la directrice (20) est un cercle de centre O et de rayon Rₚ, muni de rainures (3) guidant les éléments d'étanchéité (4) dans le piston (2), ce piston étant en liaison rotoïde avec la capsule autour de son axe (0), ainsi qu'un système de distribution du fluide permettant son admission et son échappement, la directrice de la partie tubulaire de la capsule (10) appelée profil de capsule étant constituée, successivement et alternativement, de n arcs de cercle appelés arcs de conformité, d'ouverture angulaire éventuellement nulle, de centre O et de rayon Rₚ + J , J désignant le jeu radial entre ces arcs et la directrice du piston, ainsi que de n arcs géométriques appelés arceaux, limitant, dans la direction centrifuge, le mouvement des éléments d'étanchéité dans les rainures, chaque arceau ayant, avec les arcs de conformité adjacents, deux points de raccordement Mᵢ et M_{f} en lesquels les rayons de courbure sont respectivement égaux à R_{ci} et à R_{cf}, en lesquels les angles des tangentes, τᵢ et τ_{f} respectivement, diffèrent de π/2 des angles polaires correspondants θᵢ et θ_{f}, chaque arceau contenant également un point Me en lequel le rayon polaire est maximal, égal à Rₚ + J + H , en lequel l'angle de la tangente τₑ diffère de π/2 de l'angle polaire θₑ correspondant et en lequel le rayon de courbure R_{ce} est inférieur à Rₚ, CARACTÉRISÉE EN CE QUE un arceau a pour équation intrinsèque : équation (I) dans laquelle :
- δ = 1 lorsque τ ≤ τₑ et δ = 0 lorsque τ > τₑ,
- 2 ≤ a ≤ 4 , 2 ≤ b ≤ 4 , -1 ≤ a - b ≤ 1 , a + b ≥ 5 ,
- ds représente l'accroissement infiniment petit de l'abscisse curviligne s en un point courant M de l'arceau, calculée à partir d'une origine quelconque,
- τ désigne l'angle de la tangente à l'arceau en M ,
- dτ représente l'accroissement infiniment petit de l'angle τ en M ,
- α₁ , ..., αₐ désignent un ensemble de a paramètres de forme de l'arceau, β₁ , ..., β_{b} un ensemble de b paramètres de forme de l'arceau, ces paramètres de forme étant suffisamment grands pour que la développée de l'arceau au voisinage du point Mₑ présente, à la précision près inférieure ou égale à 1 µm, un point anguleux Dₑ ,
- les A_{α} désignent un ensemble de a paramètres géométriques, les B_{β} un ensemble de b paramètres géométriques, les a + b paramètres géométriques Aα₁ , ..., Aαₐ, Bβ₁ , ..., Bβ_{b} et éventuellement le rayon de courbure R_{ce} étant solutions du système constitué des six équations (II) à (VII) ci-après, complété éventuellement par l'équation (VIII) si le rayon de courbure R_{ci} est imposé et par l'équation (IX) si le rayon de courbure R_{cf} est imposé :

2. Machine selon la revendication CARACTÉRISÉE EN CE QUE les rayons de courbure R_{ce} , R_{ci} et R_{cf} sont imposés a priori, a = 4 , b = 4 , les huit paramètres géométriques Aα₁ , ... , Aα₄ , Bβ₁ , ... , Bβ₄ sont solutions du système constitué des huit équations (II) à (IX).

3. Machine selon la revendication CARACTÉRISÉE EN CE QUE les rayons de courbure R_{ce} et R_{ci} sont imposés a priori, a = 4 , b = 3 , les sept paramètres géométriques Aα₁ , ... , Aα₄ , Bβ₁ , ... , Bβ₃ sont solutions du système constitué des sept équations (II) à (VIII).

4. Machine selon la revendication CARACTÉRISÉE EN CE QUE les rayons de courbure R_{ce} et R_{cf} sont imposés a priori, a = 3 , b = 4 , les sept paramètres géométriques Aα₁ , ... , Aα₃ , Bβ₁ , ... , Bβ₄ sont solutions du système constitué des sept équations (II) à (VII) et (IX).

5. Machine selon la revendication 1, CARACTÉRISÉE EN CE QUE le rayon de courbure R_{ce} est imposé a priori, a = 3 , b = 3 , les six paramètres géométriques Aα₁ , ... , Aαₐ, Bβ₁ , ... , Bβ_{b} sont solutions du système constitué des six équations (II) à (VII) .

6. Machine selon la revendication 1, CARACTÉRISÉE EN CE QUE les rayons de courbure R_{ci} et R_{cf} sont imposés a priori, a ≥ 3 , b ≥ 3 , a + b = 7 , le rayon de courbure R_{ce} et les sept paramètres géométriques Aα₁ , ... , Aαₐ, Bβ₁ , ... , Bβ_{b} sont solutions du système constitué des huit équations (II) à (IX) .

7. Machine selon la revendication 1, CARACTÉRISÉE EN CE QUE le rayon de courbure R_{ci} est imposé a priori, a ≥ 3 , b ≥ 2 , a + b = 6 , le rayon de courbure R_{ce} et les six paramètres géométriques Aα₁ , ... , Aαₐ, Bβ₁ , ... , Bβ_{b} sont solutions du système constitué des sept équations (II) à (VIII).

8. Machine selon la revendication 1, CARACTÉRISÉE EN CE QUE le rayon de courbure R_{cf} est imposé a priori, a ≥ 2 , b ≥ 3 , a + b = 6, le rayon de courbure R_{ce} et les six paramètres géométriques Aα₁ , ... , Aαₐ, Bβ₁, ..., Bβ_{b} sont solutions du système constitué des sept équations (II) à (VII) et (IX) .

9. Machine selon la revendication 1, CARACTÉRISÉE EN CE QUE a ≥ 2 , b ≥ 2, a + b = 5 , le rayon de courbure R_{ce} et les cinq paramètres géométriques Aα₁ , ... , Aαₐ, Bβ₁, ..., Bβ_{b} sont solutions du système constitué des six équations (II) à (VII).

10. Machine à palettes selon la revendication 9 pour laquelle n = 2 , CARACTÉRISÉE EN CE QUE le rapport H/Rₚ est voisin du rapport limite (H/Rₚ)ₗᵢₘᵢₜₑ précisé par l'expression :${\text{(H/R}}_{\text{p}} {\text{)}}_{\text{limite}} {\text{≅ 0,16 . (Δθ)}}^{\text{2}}$ dans laquelle Δθ représente la plus grande des deux ouvertures angulaires (θₑ - θᵢ) et (θ_{f} - θₑ).

## Patentansprüche

1. Verdrängungsmaschine mit beweglichen Dichtungselementen (4), mit wenigstens einer Verkapselung, die im wesentlichen eine Kapsel aufweist, die aus einem röhrenförmigen, zylindrischen Teil (1) mit nichtkreisförmiger Leitkurve (10) und zwei Endflanschen besteht, einem zylindrischen Kolben (2), dessen Leitkurve (20) ein Kreis mit Zentrum O und Radius Rₚ ist, welcher mit Einschnitten (3) versehen ist, welche die Dichtungselemente (4) in dem Kolben (2) führen, wobei der Kolben um seine Achse (0) mit der Kapsel in Drehverbindung steht, und mit einem Verteilungssystem für Fluid, das dessen Zu- und Abfuhr ermöglicht, wobei die als Kapselprofil bezeichnete Leitkurve (10) des röhrenförmigen Teils der Kapsel aufeinanderfolgend oder abwechselnd aus n als Anpassungsbögen bezeichneten Kreisbögen von gegebenenfalls verschwindendem Öffnungswinkel mit Zentrum O und Radius Rₚ + J, wobei J das radiale Spiel zwischen diesen Bögen und der Leitkurve des Kolbens bezeichnet, sowie aus n als Freibögen bezeichneten geometrischen Bögen besteht, die in zentrifugaler Richtung die Bewegung der Dichtungselemente in den Einschnitten begrenzen, wobei jeder Freibogen mit den angrenzenden Anpassungsbögen zwei Verbindungspunkte Mᵢ und M_{f} aufweist, bei denen die jeweiligen Krümmungsradien R_{ci} und R_{cf} entsprechen, bei denen die Winkel der Tangenten τᵢ bzw. τ_{f} um π/2 von den entsprechenden Polarwinkeln θᵢ und θ_{f} abweichen, wobei jeder Freibogen außerdem einen Punkt Mₑ enthält, bei dem der Polarradius maximal ist und Rₚ + J + H entspricht, bei dem der Tangentenwinkel τₑ um π/2 von dem entsprechenden Polarwinkel θₑ abweicht und bei dem der Krümmungsradius R_{ce} kleiner als Rₚ ist,
dadurch gekennzeichnet, daß die intrinsische Gleichung eines Freibogens gegeben ist durch: wobei in Gleichung (I) :
- δ = 1, wenn τ ≤ τₑ und δ = 0, wenn τ > τₑ,
- 2 ≤ a ≤ 4, 2 ≤ b ≤ 4, -1 ≤ a - b ≤ 1, a + b ≥ 5,
- ds ein von einem beliebigen Ursprung aus berechnetes, infinitesimal kleines Inkrement der krummlinigen Abszisse s in einem laufenden Punkt M des Freibogens bezeichnet,
- τ den Winkel der Tangente an dem Freibogen in M bezeichnet,
- dτ ein infinitesimal kleines Inkrement des Winkels τ in M bezeichnet,
- α1, ..., αa eine Gruppe von a Formparametern des Freibogens, β1 ..., βb eine Gruppe von b Formparametern des Freibogens bezeichnen, wobei die Formparameter so groß sind, daß die Evolute des Freibogens in der Nähe des Punktes Mₑ mit einer Genauigkeit von mindestens 1 µm einen Knickpunkt Dₑ aufweist,
- die A_{α} eine Gruppe von a geometrischen Parametern und die B_{β} eine Gruppe von b geometrischen Parametern bezeichnen, wobei die a + b geometrischen Parameter Aα1 ..., Aαa, Bβ1 ..., Bβb und ggf. der Krümmungsradius R_{ce} Lösungen des aus den folgenden sechs Gleichungen (II) bis (VII) bestehenden Gleichungssystems sind, ggf. vervollständigt durch Gleichung (VIII), wenn der Krümmungsradius R_{ci} vorgegeben ist und durch Gleichung (IX), wenn der Krümmungsradius R_{cf} vorgegeben ist:

2. Maschine gemäß Anspruch 1, dadurch gekennzeichnet, daß die Krümmungsradien R_{ce}, R_{ci} und R_{cf} vorgegeben sind, a = 4, b = 4 und die acht geometrischen Parameter Aα1 ..., Aα4, Bβ1 ..., Bβ4 Lösungen des aus den acht Gleichungen (II) bis (IX) bestehenden Systems sind.

3. Maschine gemäß Anspruch 1, dadurch gekennzeichnet, daß die Krümmungsradien R_{ce} und R_{ci} vorgegeben sind, a = 4, b = 3 und die sieben geometrischen Parameter Aα1 ..., Aβ4, Bβ1 **...,** Bβ3 Lösungen des aus den sieben Gleichungen (II) bis (VIII) bestehenden Systems sind.

4. Maschine gemäß Anspruch 1, dadurch gekennzeichnet, daß die Krümmungsradien R_{ce} und R_{cf} vorgegeben sind, a = 3, b = 4 und die sieben geometrischen Parameter Aα1, ..., Aα3, Bβ1, ..., Bβ4 Lösungen des aus den sieben Gleichungen (II) bis (VII) und (IX) bestehenden Systems sind.

5. Maschine gemäß Anspruch 1, dadurch gekennzeichnet, daß der Krümmungsradius R_{ce} vorgegeben ist, a = 3, b = 3 und die sechs geometrischen Parameter Aα1, ..., Aαa, Bβ1, ..., Bβb Lösungen des aus den sechs Gleichungen (II) bis (VII) bestehenden Systems sind.

6. Maschine gemäß Anspruch 1, dadurch gekennzeichnet, daß die Krümmungsradien R_{ci} und R_{cf} vorgegeben sind, a ≥ 3, b ≥ 3, a + b = 7 und der Krümmungsradius R_{ce} und die sieben geometrischen Parameter Aα1, ..., Aαa, Bβ1, ... Bβb Lösungen des aus den acht Gleichungen (II) bis (IX) bestehenden Systems sind.

7. Maschine gemäß Anspruch 1, dadurch gekennzeichnet, daß der Krummungsradius R_{ci} vorgegeben ist, a ≥ 3, b ≥ 2, a + b = 6 und der Krümmungsradius R_{ce} und die sechs geometrischen Parameter Aα1, ..., Aαa, Bβ1, ..., Bβb Lösungen des aus den sieben Gleichungen (II) bis (VIII) bestehenden Systems sind.

8. Maschine gemäß Anspruch 1, dadurch gekennzeichnet, daß der Krümmungsradius R_{cf} vorgegeben ist, a ≥ 2, b ≥ 3, a + b = 6 und der Krümmungsradius R_{ce} und die sechs geometrischen Parameter Aα1, ..., Aαa, Bβ1, ... Bβb Lösungen des aus den sieben Gleichungen (II) bis (VII) und (IX) bestehenden Systems sind.

9. Maschine gemäß Anspruch 1, dadurch gekennzeichnet, daß a ≥ 2, b ≥ 2, a + b = 5 und der Krümmungsradius R_{ce} und die fünf geometrischen Parameter Aα1, ..., Aαa, Bβ1, ..., Bβb Lösungen des aus den sechs Gleichungen (II) bis (VII) bestehenden Systems sind.

10. Flügelmaschine gemäß Anspruch 9, bei der n = 2 ist, dadurch gekennzeichnet, daß das Verhältnis H/Rₚ in der Nähe des durch die Gleichung${\text{(H/R}}_{\text{p}} {\text{)}}_{\text{Grenz}} {\text{≅ 0,16. (Δθ)}}^{\text{2}} \text{,}$ bestimmten Grenzverhältnisses (H/Rₚ)_{Grenz} liegt, wobei Δθ den größeren der beiden Öffnungswinkel (θₑ - θᵢ) und (θ_{f} - θₑ) bezeichnet.

## Claims

1. Displacement machine with moving sealing elements (4), comprising at least one encapsulation essentially including a capsule consisting of a cylindrical tubular part (1) with non-circular directrix (10) and two end flanges, a cylindrical piston (2) whose directrix (20) is a circle of centre O and of radius Rₚ, provided with grooves (3) which guide the sealing elements (4) in the piston (2), this piaton being in rotary connection with the capsule about its axis (0), as well as a system for distributing the fluid, allowing its inlet and its outlet, the directrix of the tubular part of the capsule (10), called the capsule profile, being constituted successively and alternately by n circle arcs called conformity arcs, with optionally zero angular aperture, of centre O and of radius Rₚ + J, J denoting the radial play between these arcs and the directrix of the piston, as well as n geometrical arcs, called arches, which limit the movement of the sealing elements in the grooves in the centrifugal direction, each arch having, with the adjacent conformity arcs, two connection points Mᵢ and M_{f} at which the radii of curvature are respectively equal to R_{ci} and to R_{cf}, at which the angles τᵢ and τ_{f}, respectively, of the tangents differ by π/2 from the corresponding polar angles θᵢ and θ_{f}, each arch also containing a point Mₑ at which the polar radius is a maximum, equal to Rp + J + H, at which the angle τₑ of the tangent differs by π/2 from the corresponding polar angle θₑ and at which the radius of curvature R_{ce} is less than Rₚ, characterized in that an arch has as intrinsic equation: equation (I) in which:
- δ = 1 when τ ≤ τₑ and δ = 0 when τ > τₑ,
- 2 ≤ a ≤ 4, 2 ≤ b ≤ 4, -1 ≤ a - b ≤ 1, a + b ≥ 5,
- ds represents the infinitely small increase in the curvilinear abscissa s at a running point M on the arch, calculated from an arbitrary origin,
- τ denotes the angle of the tangent to the arch at M,
- dτ represents the infinitely small increase in the angle τ at M,
- α₁, ..., αₐ denote a set of a shape parameters of the arch, β₁, **...,** β_{b} denote a set of b shape parameters of the arch, these shape parameters being sufficiently large for the evolute of the arch in the vicinity of the point Mₑ to have, to within a precision of less than or equal to 1 µm, an angular point Dₑ,
- the A_{α} denote a set of a geometrical parameters, the B_{β} denote a set of b geometrical parameters, the a + b geometrical parameters Aα₁, ..., Aαₐ, Bβ₁, ..., Bβ_{b} and, optionally, the radius of curvature R_{ce} being solutions of the system consisting of the following six equations (II) to (VII), optionally supplemented by the equation (VIII) if the radius of curvature R_{ci} is set and by equation (IX) if the radius of curvature R_{cf} is set:

2. Machine according to Claim 1, characterized in that the radii of curvature R_{ce}, R_{ci} and R_{cf} are a priori set, a = 4, b = 4, the eight geometrical parameters Aα₁, ..., Aα₄, Bβ₁, **...,** Bβ₄ are solutions of the system consisting of the eight equations (II) to (IX).

3. Machine according to Claim 1, characterized in that the radii of curvature R_{ce} and R_{ci} are a priori set, a = 4, b = 3, the seven geometrical parameters Aα₁, ..., Aα₄, Bβ₁, **...,** Bβ₃ are solutions of the system consisting of the seven equations (II) to (VIII).

4. Machine according to Claim 1, characterized in that the radii of curvature R_{ce} and R_{cf} are a priori set, a = 3, b = 4, the seven geometrical parameters Aα₁ ..., Aα₃, Bβ₁, **...,** Bβ₄ are solutions of the system consisting of the seven equations (II) to (VII) and (IX).

5. Machine according to Claim 1, characterized in that the radius of curvature R_{ce} is a priori set, a = 3, b = 3, the six geometrical parameters Aα₁, ..., Aαₐ, Bβ₁, ..., Bβb are solutions of the system consisting of the six equations (II) to (VII).

6. Machine according to Claim 1, characterized in that the radii of curvature R_{ci} to R_{cf} are a priori set, a ≥ 3, b ≥ 3, a + b = 7, the radius of curvature R_{ce} and the seven geometrical parameters Aα₁, ..., Aαₐ, Bβ₁, ..., Bβ_{b} are solutions of the system consisting of the eight equations (II) to (IX).

7. Machine according to Claim 1, characterized in that the radius of curvature R_{ci} is a priori set, a ≥ 3, b ≥ 2, a + b = 6, the radius of curvature R_{ce} and the six geometrical parameters Aα₁, ..., Aαₐ, Bβ₁, **...,** Bβ_{b} are solutions of the system consisting of the seven equations (II) to (VIII).

8. Machine according to Claim 1, characterized in that the radius of curvature R_{cf} is a priori set, a ≥ 2, b ≥ 3, a + b = 6, the radius of curvature R_{ce} and the six geometrical parameters Aα₁, ..., Aαₐ, Bβ₁, ..., Bβ_{b} are solutions of the system consisting of the seven equations (II) to (VII) and (IX).

9. Machine according to Claim 1, characterized in that a ≥ 2, b ≥ 2, a + b = 5, the radius of curvature R_{ce} and the five geometrical parameters Aα₁, ..., Aαₐ, Bβ₁, ..., Bβ_{b} are solutions of the system consisting of the six equations (II) to (VII).

10. Machine with vanes according to Claim 9, for which n = 2, characterized in that the ratio H/Rₚ is close to the limit ratio (H/Rₚ)ₗᵢₘᵢₜ specified by the expression:${\text{(H/R}}_{\text{p}} {\text{)}}_{\text{limit}} {\text{≅ 0.16 · (Δθ)}}^{\text{2}}$ in which Δθ represents the greater of the two angular apertures (θₑ-θᵢ and (θ_{f}-θₑ).
